# EUROPÄISCHE PATENTANMELDUNG

(11) **EP 3 901 405 A1**
(43) Veröffentlichungstag der Anmeldung: **27.10.2021**
(21) Anmeldenummer: 20171155.3
(22) Anmeldetag: 23.04.2020
(51) Int. Cl.: E06B 7/215, E06B 7/21

(54) **TÜRDICHTUNG, INSBESONDERE AUTOMATISCHE TÜRDICHTUNG, TÜRSCHWELLE, ANORDNUNG AUS EINER TÜRDICHTUNG UND EINER TÜRSCHWELLE UND TÜR MIT EINER SOLCHEN ANORDNUNG**

(71) Anmelder: Athmer oHG, 59757 Arnsberg (DE)
(72) Erfinder: Ludwig, Maico, 59494 Soest (DE)
(74) Vertreter: Schäperklaus, Jochen

(57) **Zusammenfassung**

Die vorliegende Erfindung betrifft eine Türdichtung, die einen Näherungsschalter aufweist.

## Beschreibung

Die vorliegende Erfindung betrifft eine Türdichtung, insbesondere eine automatische Türdichtung, eine Türschwelle, eine Anordnung aus einer Türdichtung und einer Türschwelle und eine Tür mit einer solchen Anordnung.

Aus dem Dokument EP 3 363 980 B1 ist eine von Hand zu öffnende Drehflügeltür mit einem mechanischen oder elektronischen Zählwerk bekannt. Mit dem Zählwerk kann erfasst werden, wie oft die Tür geschlossen oder geöffnet wurde. Mit dem Zählwerk der in dem Dokument EP 3 363 980 B1 beschriebenen Tür werden die Öffnungs-Schließ-Zyklen erfasst. Dadurch soll ein Wartungsbedarf der Tür festgestellt werden. Durch eine bedarfsgerechte Wartung soll insbesondere die Funktionssicherheit von sicherheitsrelevanten handbetätigten Türen, insbesondere von Notausgangs-, Panik- und Feuerschutztüren verbessert werden.

In dem Dokument EP 3 363 980 B1 wird auf weitere Dokumente verwiesen in denen Rolltore oder Sektionaltore beschrieben sind, die eine elektronische Steuerung und einen dadurch gesteuerten Elektromotor zum Öffnen und Schließen der Tore umfassen sollen, die eine Zählschaltung aufweisen soll, mit der Öffnungs-Schließ-Zyklen des Tores gezählt werden. Bei Erreichen einer vorgegebenen Zahl von Zyklen soll ein Hinweis auf eine notwendige Wartung generiert werden.

In dem Dokument EP 3 363 980 B1 wird auf andere weitere Dokumente verwiesen, in denen Rolltore und Drehflügeltüren mit mechanischen Zählwerken beschrieben werden, mit denen die Anzahl der Betätigungen erfasst werden kann, um die Nutzung eines Raumes zu erfassen.

Für die elektronische Erfassung der Öffnungs-Schließ-Zyklen einer handbetätigten Tür ist derzeit nur die Lösung aus dem Dokument EP 3 363 980 B1 bekannt. Das dort vorgesehene elektronische Zählwerk ist ein zusätzliches Teil, das an der Tür vorgesehen ist. Für das Zählwerk muss an der Tür der entsprechende Platz vorgesehen sein, um das Zählwerk unterzubringen. Außerdem muss das Zählwerk montiert werden.

Hier setzt die vorliegende Erfindung an. Der vorliegenden Erfindung liegt die Aufgabe zu Grunde, eine Lösung vorzuschlagen, die keinen zusätzlichen Platzbedarf für ein Zählwerk und auch keinen zusätzlichen Montagebedarf nach sich zieht.

Diese Aufgabe wird erfindungsgemäß durch eine Türdichtung geschaffen, die einen Näherungsschalter aufweist. Mit dem Näherungsschalter kann mittelbar oder unmittelbar ein Öffnen oder Schließen der Tür erfasst werden. Diese Aufgabe wird erfindungsgemäß auch durch eine Türschwelle gelöst, die einen Näherungsschalter aufweist. Die Näherungsschalter können Teil eines elektronischen Zählwerkes sein, mit dem Öffnungs-Schließ-Zyklen, das Öffnen oder das Schließen der Tür erfasst werden kann. Der Näherungsschalter in einer Türdichtung oder in einer Türschwelle kann aber auch für andere Zwecke als für das Zählen von Öffnungs-Schließ-Zyklen genutzt werden. Ein Zählwerk ist daher kein unverzichtbares Element einer erfindungsgemäßen Türdichtung oder einer erfindungsgemäßen Türschwelle.

Eine erfindungsgemäße Türdichtung kann neben dem Näherungsschalter auch ein Haltemittel und ein Dichtungsprofil aufweisen, wobei das Haltemittel mittelbar oder unmittelbar an einem Türflügel befestigt werden kann und wobei die Dichtungsleiste mittelbar oder unmittelbar am Haltemittel angebracht ist. Das Dichtungsprofil kann Teil einer Dichtungsleiste sein oder eine Dichtungsleiste bilden.

Bei der Türdichtung kann es sich um eine Türdichtung mit einer bewegbaren Dichtungsleiste (automatische Türdichtung) handeln, die einen Bewegungsmechanismus aufweist, mittels dem die Dichtungsleiste gegenüber dem Haltemittel aus einer Freigabestellung in eine Dichtstellung und umgekehrt bewegt werden kann. Es ist möglich, dass der Näherungsschalter die Bewegung der Dichtungsleiste gegenüber dem Haltemittel der Türdichtung, dem Boden oder einer Türschwelle erfasst. Es ist möglich, dass die Dichtung ein elektronisches Zählwerk aufweist, welches die Bewegung der Dichtungsleiste in Richtung der Dichtstellung, in Richtung der Freigabestellung und/oder Bewegungszyklen der Dichtungsleiste erfasst. Aus den gezählten Bewegungen der Dichtungsleiste kann dann auf die Anzahl der Bewegungen der Tür geschlossen werden.

Durch das Erfassen der Bewegungen der Dichtungsleiste oder des Türflügels kann ermittelt werden, ob es für die Tür, einzelne Beschläge der Tür, darunter auch die Türdichtung, einen Bedarf für eine Wartung gibt. Auch kann durch das Erfassen der Bewegungen der Dichtungsleiste oder des Türflügels erfasst werden, zu welchem Zeitpunkt sich die Türdichtung oder die Tür in welchem Zustand befand. So kann man feststellen, ob die Türdichtung bei einem bestimmten Ereignis in der Freigabestellung oder in der Dichtstellung war oder ob die Tür geöffnet war oder geschlossen war. Das kann zum Beispiel interessant sein, wenn geprüft werden soll, in welchem Zustand sich die Türdichtung oder die Tür bei einem Starkregen-Ereignis, in einem Brandfall, im Falle einer Verrauchung, bei einem Hochwasser oder anderem war. Ein Zählwerk wird in diesem Fall nicht benötigt.

Die Türdichtung kann einen Auslöser aufweisen, der mit dem Bewegungsmechanismus gekoppelt ist und mit dem eine Kraft in die Türdichtung eingeleitet werden kann, um die Dichtungsleiste mittels des Bewegungsmechanismus aus der Freigabestellung in die Dichtstellung zu bewegen. Der Auslöser kann insbesondere in der Freigabestellung über die Dichtungsleiste hinausragen. Bei Schließen der Tür schlägt der Auslöser gegen ein feststehendes Teil, zum Beispiel den Türrahmen. Dadurch wirkt eine Kraft auf den Auslöser ein, der diese Kraft auf den Bewegungsmechanismus überträgt, der dadurch die Dichtungsleiste in die Dichtstellung bewegt.

Die Türdichtung kann einen Kraftspeicher, zum Beispiel eine Feder aufweisen, der mit dem Bewegungsmechanismus gekoppelt ist und in dem eine Kraft gespeichert werden kann, die zum Beispiel bei einer Bewegung der Dichtungsleiste aus der Freigabestellung in die Dichtstellung in den Bewegungsmechanismus eingeleitet werden kann, um die Dichtungsleiste aus der Dichtstellung in die Freigabestellung zu bewegen.

Eine erfindungsgemäße Türdichtung kann einen elektrischen Antrieb aufweisen, um die Dichtungsleiste aus der Freigabestellung in die Dichtstellung und umgekehrt zu bewegen. Der Antrieb kann mit einer Steuerung verbunden sein. Auch das elektronische Zählwerk kann mit der Steuerung verbunden sein. Die Steuerung oder ein elektronisches Zählwerk oder eine Verarbeitungseinheit einer erfindungsgemäßen Türdichtung, insbesondere auch eine Türdichtung ohne elektrischen Antrieb, kann eine Schnittstelle aufweisen, über die der Stand des Zählwerkes übertragen werden kann. Diese Schnittstelle kann zum Beispiel eine Bluetooth- oder eine Bluetooth-Low-Energy-Schnittstelle oder eine andere Schnittstelle zur Datenkommunikation sein. Vorzugsweise handelt es sich um eine Schnittstelle zur kabellosen Kommunikation. Es ist aber auch möglich, dass eine Schnittstelle verwendet wird, an die ein Kabel angeschlossen wird.

Der Näherungsschalter kann an dem Haltemittel oder an der Dichtungsleiste befestigt sein. Der Näherungsschalter kann insbesondere ein Reedschalter sein. Der Näherungsschalter könnte aber auch ein anderer magnetischer Näherungsschalter, ein induktiver, kapazitiver oder optischer Näherungsschalter oder ein Ultraschallnäherungsschalter sein.

Der Näherungsschalter einer erfindungsgemäßen Türschwelle kann auf einer Unterseite der Leiste oder des Bretts angeordnet sein. Auch der Näherungsschalter kann ein magnetischer Näherungsschalter, insbesondere ein Reedschalter, ein induktiver, kapazitiver oder optischer Näherungsschalter oder ein Ultraschallnäherungsschalter sein.

Sowohl der Näherungsschalter einer erfindungsgemäßen Türdichtung als auch der Näherungsschalter einer erfindungsgemäßen Türschwelle kann so eingerichtet sein, dass verschiedene Abstände zwischen der Dichtungsleiste und dem Boden bzw. einer Türschwelle oder zwischen der Türschwelle und der Dichtungsleiste bzw. dem Türblatt detektiert werden können. Dazu kann eine erfindungsgemäße Dichtung oder eine erfindungsgemäße Türschwelle auch mehrere Näherungssensoren aufweisen. Diese können an einer Stelle der Türdichtung oder Türschwelle beim Erreichen verschiedener Abstände ansprechen. Dadurch könnte bei einer Türdichtung mit einer beweglichen Dichtungsleiste festgestellt werden, ob die Bewegung der Dichtungsleiste aus der Freigabestellung in die Dichtungsstellung ausreichend war, um festzustellen, ob die Türdichtung im geschlossenen Zustand der Tür vollständig mit dem Boden oder der Türschwelle abdichtet oder nicht.

Der Zustand der Türdichtung oder der Tür kann auch für die Steuerung von Lüftungs- oder Klimaanlagen von Bedeutung sein. Sollte beispielsweise eine Tür geöffnet sein oder die Dichtungsleiste der Türdichtung in der Freigabestellung sein, ist eine Luftströmung durch die Tür möglich. Sollte eine Strömung durch die Tür möglich sein, könnte das zu einer Herabsetzung der Leistung der Lüftungs- oder Klimaanlage eines Gebäudes führen.

Es ist aber auch möglich, dass in einer Längsrichtung der Türdichtung oder der Türschwelle mehrere Näherungssensoren nebeneinander angeordnet sind. Dann kann über die gesamte Länge eines Spaltes zwischen dem Türflügel und dem Boden bzw. der Türschwelle der Abstand zwischen der Dichtungsleiste und dem Boden bzw. der Dichtungsleiste und der Türschwelle erfasst werden. Dadurch kann festgestellt werden, ob eine Türdichtung im geschlossenen Zustand der Tür vollständig mit dem Boden oder der Türschwelle abdichtet oder nicht.

Eine erfindungsgemäße Anordnung kann eine erfindungsgemäße Türdichtung nach Anspruch 8 und eine Türschwelle umfassen, wobei die Türschwelle eine Leiste oder ein Brett und einen Magneten aufweist, der auf einer Unterseite der Leiste oder des Bretts angeordnet ist. Die Türdichtung kann ein Haltemittel und eine Dichtungsleiste mit einem Dichtungsprofil aufweisen, wobei das Haltemittel mittelbar oder unmittelbar an einem Türflügel befestigt werden kann und wobei die Dichtungsleiste mittelbar oder unmittelbar am Haltemittel angebracht ist.

Eine erfindungsgemäße Anordnung kann alternativ eine Türdichtung und eine Türschwelle nach Anspruch 11 umfassen, wobei die Türdichtung ein Haltemittel, eine Dichtungsleiste mit einem Dichtungsprofil und einen Magneten aufweist, wobei das Haltemittel mittelbar oder unmittelbar an einem Türflügel befestigt werden kann, wobei die Dichtungsleiste mittelbar oder unmittelbar am Haltemittel angebracht ist und wobei der Magnet an dem Haltemittel oder der Dichtungsleiste angeordnet ist.

Eine erfindungsgemäße Tür weist einen Türflügel und eine erfindungsgemäße Anordnung auf.
Erfindungsgemäß ist auch eine Anordnung aus einer erfindungsgemäßen Tür umfassend eine erfindungsgemäße Türdichtung oder eine erfindungsgemäße Türschwelle und einem Datenserver, wobei der Datenserver und die Verarbeitungseinheit der Türdichtung oder der Türschwelle über die Kommunikationsschnittstelle miteinander verbunden sind. Auf dem Datenserver können beispielsweise Daten gesammelt werden, die den Zustand der Türdichtung oder der Tür im Zeitverlauf wiedergeben.

Weitere Merkmale und Vorteile einer erfindungsgemäßen Anordnung aus einer erfindungsgemäßen Tür und einem Datenserver werden deutlich anhand der nachfolgenden Beschreibung eines bevorzugten Ausführungsbeispiels unter Bezugnahme auf die beiliegenden Abbildung. Darin zeigt:
- Fig. 1: eine Blockdarstellung der Anordnung.

In der Blockdarstellung sind ein Magnet 1 einer Türschwelle S, ein Reedschalter 2 und eine Verarbeitungseinheit 3 einer Türdichtung D einer Tür T und eine Kommunikationsschnittstelle 5, die mit einem Netzwerke 5 verbunden ist und an das auch ein Datenserver 6 angeschlossen ist, dargestellt.

Die Türdichtung D ist einen automatische Türdichtung mit einer aus einer Freigabestellung in eine Dichtstellung und umgekehrt bewegbaren Dichtungsleiste, einem Bewegungsmechanismus und einem Auslöser, die an dem unteren Ende eines Türflügels der Tür T angebracht ist. Durch ein Schließen der Tür schlägt ein Auslöser der Türdichtung an einen Türrahmen der Tür. Dadurch wird eine Kraft in den Auslöser eingeleitet, die auf den Bewegungsmechanismus übertragen wird. Dieser bewegt dann die Dichtungsleiste aus der Freigabestellung, in welcher ein Luftspalt zwischen der Tür einer Türschwelle S freigegeben ist, in eine Dichtstellung, in welcher der Luftspalt durch ein Dichtungsprofil der Dichtungsleiste abgedichtet ist.

In der Dichtungsleiste der Türdichtung D ist ein Reedschalter 2 angeordnet, der jede Bewegung der Dichtungsleiste mitmacht. Dieser wirkt mit einem Magneten 1 der Türschwelle S zusammen. Der Magnet 1 sorgt dafür, dass in der Dichtstellung der Dichtungsleiste der Reedschalter 2 geschlossen ist. In der Freigabestellung der Dichtungsleiste ist der Abstand zwischen dem Reedschalter 2 und dem Magneten 1 so groß, dass der Magnet 1 den Reedschalter 2 nicht schließen kann und der Reedschalter 2 dadurch geöffnet ist. Der Reedschalter 2 ist mit einer Verarbeitungseinheit 3 verbunden, in der die Schalterstellung des Reedschalters 2 erkannt und verarbeitet werden kann. Die Verarbeitungseinheit 3 erzeugt beispielsweise ein Signal, dass über eine Kommunikationsschnittstelle der Verarbeitungseinheit an eine andere Kommunikationseinheit 4 übertragen werden kann.

Diese andere Kommunikationseinheit 4 ist über ein Netzwerk 5 mit einem Datenserver 5 verbunden, in dem der Zeitverlauf der Stellung der Dichtungsleiste aufgezeichnet wird. Da die Dichtungsleiste sich im Regelfall nur dann in der Freigabestellung befindet, wenn die Tür geöffnet ist und im Regelfall nur dann in der Dichtstellung ist, wenn die Tür verschlossen ist, kann aus dem zeitlichen Verlauf der Stellung der Dichtungsleiste auf den Zustand der Tür geschlossen werden.

## Patentansprüche

1. Türdichtung, **dadurch gekennzeichnet, dass** die Türdichtung einen Näherungsschalter aufweist.

2. Türdichtung nach Anspruch 1, **dadurch gekennzeichnet, dass** die Dichtung neben dem Näherungsschalter auch ein Haltemittel und eine Dichtungsleiste mit einem Dichtungsprofil aufweist, wobei das Haltemittel mittelbar oder unmittelbar an einem Türflügel befestigbar ist und wobei die Dichtungsleiste mittelbar oder unmittelbar am Haltemittel angebracht ist.

3. Türdichtung nach Anspruch 2, **dadurch gekennzeichnet, dass** die Türdichtung ferner einen Bewegungsmechanismus aufweist, mittels dem die Dichtungsleiste gegenüber dem Haltemittel aus einer Freigabestellung in eine Dichtstellung und umgekehrt bewegbar ist.

4. Türdichtung nach Anspruch 3, **dadurch gekennzeichnet, dass** die Türdichtung einen Auslöser aufweist, der mit dem Bewegungsmechanismus gekoppelt ist und mit dem eine Kraft in die Türdichtung eingeleitet werden kann, um die Dichtungsleiste mittels des Bewegungsmechanismus aus der Freigabestellung in die Dichtstellung zu bewegen.

5. Türdichtung nach Anspruch 4, **dadurch gekennzeichnet, dass** die Türdichtung einen Kraftspeicher aufweist, der mit dem Bewegungsmechanismus gekoppelt ist und mit in dem eine Kraft gespeichert und in den Bewegungsmechanismus eingeleitet werden kann, um die Dichtungsleiste aus der Dichtstellung in die Freigabestellung zu bewegen.

6. Türdichtung nach Anspruch 4, **dadurch gekennzeichnet, dass** die Türdichtung einen Antrieb aufweist, um die Dichtungsleiste aus der Freigabestellung in die Dichtstellung und umgekehrt zu bewegen.

7. Türdichtung nach einem der Ansprüche 1 bis 6, **dadurch gekennzeichnet, dass** der Näherungsschalter an dem Haltemittel oder an der Dichtungsleiste befestigt ist.

8. Türdichtung nach Anspruch 7, **dadurch gekennzeichnet, dass** der Näherungsschalter ein Reedschalter ist.

9. Türschwelle, **dadurch gekennzeichnet, dass** die Türschwelle eine Leiste oder ein Brett und einen Näherungsschalter aufweist.

10. Türschwelle nach Anspruch 9, **dadurch gekennzeichnet, dass** der Näherungsschalter auf einer Unterseite der Leiste oder des Bretts angeordnet ist.

11. Türschwelle nach Anspruch 10, **dadurch gekennzeichnet, dass** der Näherungsschalter ein Reedschalter ist.

12. Türdichtung oder Türschwelle nach einem der Ansprüche 1 bis 11, **dadurch gekennzeichnet, dass** die Türdichtung oder die Türschwelle eine Verarbeitungseinheit mit einer Kommunikationsschnittstelle aufweist, wobei die Verarbeitungseinheit mit dem Näherungsschalter zumindest mittelbar verbunden ist.

13. Anordnung aus einer Türdichtung nach Anspruch 8 und einer Türschwelle, wobei die Türschwelle eine Leiste oder ein Brett und einen Magneten aufweist, der auf einer Unterseite der Leiste oder des Bretts angeordnet ist.

14. Anordnung aus einer Türdichtung und einer Türschwelle nach Anspruch 11, wobei die Türdichtung ein Haltemittel, eine Dichtungsleiste mit einem Dichtungsprofil und einen Magneten aufweist, wobei das Haltemittel mittelbar oder unmittelbar an einem Türflügel befestigbar ist, wobei die Dichtungsleiste mittelbar oder unmittelbar am Haltemittel angebracht ist und wobei der Magnet an dem Haltemittel oder der Dichtungsleiste angeordnet ist.

15. Tür mit einem Türflügel, **dadurch gekennzeichnet, dass** die Tür eine Anordnung nach Anspruch 12 oder 13 aufweist.

16. Anordnung aus einer Tür nach Anspruch 14 umfassend eine Türdichtung oder eine Türschwelle nach Anspruch 12 und einem Datenserver, **dadurch gekennzeichnet, dass** der Datenserver und die Verarbeitungseinheit der Türdichtung oder der Türschwelle über die Kommunikationsschnittstelle miteinander verbunden sind.
